# EUROPÄISCHE PATENTSCHRIFT

(11) **EP 1 208 774 B1**
(45) Veröffentlichungstag und Bekanntmachung des Hinweises auf die Patenterteilung: **06.07.2005**
(21) Anmeldenummer: 01125726.8
(22) Anmeldetag: 27.10.2001
(51) Int. Cl.: A47F 3/04

(54) **Kühltheke mit einem separaten Kältekreislauf**
Refrigerated display counter with and additional separated cooling system
Comptoir frigorifique avec un circuit de refroidissement supplémentaire séparé

(30) Priorität: 24.11.2000 DE 20019914 U
(43) Veröffentlichungstag der Anmeldung: 29.05.2002
(73) Patentinhaber: Linde Kältetechnik GmbH & Co.KG, 50999 Köln (DE)
(72) Erfinder: Vanin, Luigi Dr., 31100 Trevisio (IT)
(74) Vertreter: Klunker . Schmitt-Nilson . Hirsch

(56) Entgegenhaltungen:
- DE-A- 19 548 377
- DE-U- 20 011 051
- FR-A- 1 281 416
- GB-A- 631 723
- US-A- 2 425 473
- US-A- 3 103 796

## Beschreibung

Die Erfindung betrifft ein Warenpräsentationsmöbel, insbesondere Kühltheke, mit wenigstens einem ersten Wärmetauscher, in dem ein gekühlter Luftstrom erzeugt wird.

Unter dem Begriff "Warenpräsentationsmöbel" seien Möbel jeglicher Art, die der Präsentation und/oder Lagerung von Waren dienen, insbesondere (Tiefkühl- bzw. Kühl)Regale bzw. -Schränke, (Tiefkühl- bzw. Kühl)Truhen, (Tiefkühl- bzw. Kühl)Inseln, (Kühl)Theken, etc., zu verstehen.

Bei gattungsgemäßen Warenpräsentationsmöbeln, insbesondere bei Kühltheken, stellt sich das Problem, dass die in diesen Möbeln angebotenen Waren - insbesondere Fleisch-, Wurst- oder Fischwaren - über einen längeren Zeitraum einen möglichst frischen Eindruck auf den Kunden machen sollen, um dessen Kaufverhalten positiv zu beeinflussen. Um dies zu erreichen, ist die Aufrechterhaltung einer bestimmten relativen Feuchte in dem Mobel bzw. dessen Warenraum erforderlich.

Die Kühlung des oder der Warenräume bzw. Warenauslagen gattungsgemäßer Warenpräsentationsmöbel wird im Regefall dadurch erreicht, dass in dem Möbel ein gekühlter Luftstrom erzeugt wird und dieser Kühlluftstrom im Möbel derart zirkuliert, dass er die in dem Möbel angebotenen Waren überstreicht und dabei kühlt. Bei dieser Art der Kühlung tntt jedoch das Problem auf, dass die Luftfeuchtigkeit in dem Kühlluftstrom vergleichsweise niedrig ist, da dieser bei dem Durchgang durch den Verdampfer bzw. Wärmetauscher entfeuchtet wird. Die Feuchtigkeit schlägt sich an dem Verdampfer bzw. Wärmetauscher in Form von Schnee und Eis nieder. Diese Entfeuchtung der Kühlluft hat zur Folge, dass die angebotenen Waren ebenfalls entfeuchtet werden, wodurch Ihre optische Präsentation beeinträchtigt wird.

Aus der US-A-2 425 473 ist ein Warenpräsentationsmöbel bekannt, bei dem unterhalb des mittels einer Umluftkühlung gekühlten Warenpräsentationsraumes ein ebenfalls gekühlter Stauraum vorgesehen ist. Um eine ausreichende Kühlung des Stauraumes realisieren zu können, wird der zunächst durch den Warenpräsentationsraum geführte Kühlluftstrom unmittelbar vor seinem Eintritt in den Stauraum nochmals - wie auch bereits unmittelbar vor seinem Eintritt in den Warenpräsentationsraum - durch einen Verdampfer bzw. Warmetauscher geführt und in diesem abgekühlt.

Prinzipiell können derartige Warenpräsentationsmöbel, die wenigstens einen Verdampfer bzw. Wärmetauscher aufweisen, bzw. deren Verdampfer auf zwei unterschiedliche Arten - nämlich kontinuierlich oder zyklisch - betrieben werden. Wird der Verdampfer kontinuierlich betrieben, so wird der in dem Möbel zirkulierende (Kühl)Luftstrom relativ stark entfeuchtet, wobei der Grad der Entfeuchtung um so größer ist, je niedriger die an dem Verdampfer realisierte Temperatur ist. Aufgrund der vorgenannten Tatsache kommt es zu einer Eis- bzw. Schneebildung an dem Verdampfer bzw. den Verdampferlamellen. Der Vorteil dieser Verfahrensweise liegt darin, dass die relative Luftfeuchtigkeit über die Zeit im Wesentlichen konstant bleibt, jedoch einen nur vergleichsweise geringen Wert erreicht. Wird der Verdampfer hingegen zyklisch betrieben, so variiert die relative Luftfeuchtigkeit relativ stark, da die Kühlluft lediglich bei eingeschaltetem Verdampfer entfeuchtet wird. Bei dieser Verfahrensweise schwanken die Werte der relativen Feuchtigkeit im Auslassbereich des Zuluftkanales üblicherweise zwischen 60 und 85 %.

Aufgabe der vorliegenden Erfindung ist es, ein gattungsgemäßes Warenpräsentationsmöbel anzugeben, in dem eine Erhöhung der durchschnittlichen relativen Luftfeuchtigkeit in dem Möbel bzw. dessen Warenraum und/oder Warenauslageböden realisiert werden kann.

Zur Lösung dieser Aufgabe wird ein Warenpräsentationsmöbel vorgeschlagen, das dadurch gekennzeichnet ist, dass wenigstens ein zusätzlicher separater, geschlossener Kältemittel- oder Kältemittelgemischkreislauf, der eine Kontaktkühlung des oder der Warenauslageböden und/oder des oder der Warenräume ermöglicht, vorgesehen ist, dieser wenigstens einen zweiten Wärmetauscher aufweist, wobei der oder die zweiten Wärmetauscher derart angeordnet sind, dass der in dem oder den ersten Wärmetauschern erzeugte gekühlte Luftstrom zumindest teilweise durch den oder die zweiten Wärmetauscher geführt wird.

Erfindungsgemäß wird nunmehr wenigstens ein zusätzlicher separater, geschlossener Kältemittel- oder Kältemittelgemischkreislauf - im Folgenden nurmehr als "Kältemittel(gemisch)kreislauf" bezeichnet - vorgesehen, mit dem eine Kontaktkühlung des oder der Warenauslageböden und/oder Warenräume realisiert wird. Dieser zusätzliche Kältemittel(gemisch)kreislauf weist nun wenigstens einen zweiten Wärmetauscher auf, der derart angeordnet ist, dass der in dem ersten Verdampfer oder dem Wärmetauscher des Warenpräsentationsmöbels erzeugte Kühlluftstrom zumindest teilweise durch diesen zweiten Wärmetauscher des separaten Kältemittel(gemisch)kreislaufes geführt wird. Dadurch wird erreicht, dass das in dem separaten Kältemittel(gemisch)kreislauf zirkulierende Kältemittel oder Kältemittelgemisch abgekühlt wird. Unter dem Begriff "Kältemittel" sei nachfolgend auch immer ein Kältemittelgemisch zu verstehen.

Als Kältemittel kommt vorzugsweise ein Gemisch bestehend aus Wasser und Glykol zur Anwendung. Die Zirkulation des Kältemittels in diesem Kältemittel(gemisch)kreislauf wird durch die in ihm herrschende Temperaturdifferenz erreicht, so dass weder Pumpen noch Verdichter erforderlich sind. Aufgrund der Kontaktkühlung wird eine ausreichende Kühlung der präsentierten Waren erzielt, ohne dass diese jedoch - wie dies bei einem zirkulierenden Kühlluftstrom der Fall ist - entfeuchtet werden. Die angebotenen Waren können somit über einen längeren Zeitraum in einem optisch ansprechenden Zustand präsentiert werden, woraus eine Erhöhung des Warenabsatzes resultiert.

Das erfindungsgemäße Warenpräsentationsmöbel weiterbildend wird vorgeschlagen, dass der zusätzliche separate, geschlossene Kältemittel- oder Kältemittelgemischkreislauf aus dem Warenpräsentationsmöbel entnehmbar ausgebildet ist.

Diese Ausgestaltung des erfindungsgemäßen Warenpräsentationsmöbel ermöglicht eine einfache Reinigung und gegebenenfalls Wartung des zusätzlichen Kältemittel(gemisch)kreislaufes.

Das erfindungsgemäße Warenpräsentationsmöbel weiterbildend wird ferner vorgeschlagen, dass Mittel zum Zuführen des erzeugten gekühlten Luftstromes zu dem oder den Warenauslageböden und/oder dem oder den Warenräumen, vorzugsweise zu den Bereichen des oder der Warenauslageböden und/oder des oder der Warenräume, die durch die Kontaktkühlung weniger gekühlt werden, vorgesehen sind.

Diese Ausgestaltung des erfindungsgemäßen Warenpräsentationsmöbel stellt einen Kompromiss zwischen dem vorbeschriebenen Stand der Technik und der vorliegenden Erfindung dar. Nachdem sich das in dem zusätzlichen Kältemittel(gemisch)kreislauf zirkulierende Kältemittel auf seinem Weg durch den Kaltemittel(gemisch)kreislauf erwärmt, gibt es zwangsläufig Bereiche auf dem Warenauslageboden bzw. in dem Warenraum, die weniger stark und u. U. nicht ausreichend gekühlt werden. Um auch in diesen Bereichen die erforderliche Kühlung der angebotenen Waren realisieren zu können, ist es daher ggf. erforderlich, diesen Bereichen Kühlluft zuzuführen.

Vorzugsweise werden der oder die Warenauslageböden und/oder der oder die Warenräume aus dem Warenpräsentationsmöbel entnehmbar ausgebildet. In Abhängigkeit von den angebotenen Waren können somit unterschiedlich ausgebildete Warenauslageböden bzw. Warenräume in einem Warenpräsentationsmöbel zum Einsatz kommen.

Das erfindungsgemäße Warenpräsentationsmöbel sowie weitere Ausgestaltungen desselben - die Gegenstände der Unteransprüche sind - seien anhand der in den Figuren 1 und 2 dargestellten Ausführungsbeispiele näher erläutert.

Die Figuren 1 und 2 zeigen perspektivische und schematisierte Darstellungen einer Kühltheke, wobei der Übersichtlichkeit halber auf die Darstellung der Frontscheibe verzichtet ist

Der Mobelkorpus 1 der Kühltheke ruht auf einem Sockel 2. Im rückwärtigen, dem Bedienpersonal zugewandten Bereich 3 des Möbelkorpusses 1 ist in der in der Figur 1 dargestellten Ausführungsform ein Verdampfer 4 angeordnet. In diesem wird auf herkommliche Art und Weise ein Kühlluftstrom erzeugt, der zunächst durch zwei unterhalb des Verdampfers 4 angeordnete Wärmetauscher 5 und 5' geleitet wird - dargestellt durch den Pfeil a Anschließend wird der Kühlluftstrom unterhalb des Warenauslagebodens 6 entlanggeführt (Pfeile b) und dann auf den vorderen, dem Kunden zugewandten Bereich des Warenauslagebodens 6 geleitet (Pfeil c), da dieser Bereich des Warenauslagebodens 6 aufgrund der Abkühlung des Kältemittels in dem Kältemittel(gemisch)kreislauf weniger stark gekühlt wird.

Die Kühltheke weist ferner zwei Kältemittel(gemisch)kreisläufe 7 und 7' auf, die den Verdampfern 5 bzw. 5' zugeordnet sind. Die vorgenannten Kältemittel(gemisch)kreisläufe 7 und 7' sind hierbei in Form einer mäanderförmig unter den Warenauslageböden 6 und 6' angeordneten Rohrschlangen ausgebildet. Selbstverständlich sind auch andere Anordnungen der Rohre denkbar und zweckmäßig.

Während bei dem in der Figur 1 dargestellten Ausführungsbeispiel lediglich ein Verdampfer 4, ein Warenauslageboden 6 und zwei dem Warenauslageboden 6 zugeordnete Kältemittel(gemisch)kreisläufe 7 und 7' angeordnet sind, zeigt das Ausführungsbeispiel gemäß der Figur 2 zwei Verdampfer 4 und 4', zwei Warenauslageboden 6 und 6' sowie zwei zusatzliche Kältemittel(gemisch)kreislaufe 7 und 7', wobei jedem Warenauslageboden 6 bzw. 6' ein Kältemittel(gemisch)kreislauf 7 bzw. 7' zugeordnet ist.

## Patentansprüche

1. Warenpräsentationsmöbel, insbesondere Kühltheke (1), mit wenigstens einem ersten Wärmetauscher (4, 4'), in dem ein gekühlter Luftstrom (a, b, c) erzeugt wird, **dadurch gekennzeichnet, dass** wenigstens ein zusätzlicher separater, geschlossener Kältemittel- oder Kältemittelgemischkreislauf (7, 7'), der eine Kontaktkühlung des oder der Warenauslageböden (6, 6') und/oder des oder der Warenräume ermöglicht, vorgesehen ist, dieser wenigstens einen zweiten Wärmetauscher (5, 5') aufweist, wobei der oder die zweiten Wärmetauscher (5, 5') derart angeordnet sind, dass der in dem oder den ersten Wärmetauschern (4, 4') erzeugte gekühlte Luftstrom (a, b, c) zumindest teilweise durch den oder die zweiten Wärmetauscher (5, 5') geführt wird.

2. Warenpräsentationsmöbel nach Anspruch 1, **dadurch gekennzeichnet, dass** der oder die zusätzlichen separaten, geschlossenen Kältemittel- oder Kältemittelgemischkreisläufe (7, 7') aus dem Warenpräsentationsmöbel entnehmbar ausgebildet sind.

3. Warenpräsentationsmöbel nach Anspruch 1 oder 2, **dadurch gekennzeichnet, dass** Mittel zum Zuführen des erzeugten gekühlten Luftstromes (a, b, c) zu dem oder den Warenauslageböden (6, 6') und/oder dem oder den Warenräumen, vorzugsweise zu den Bereichen des oder der Warenauslageböden (6, 6') und/oder des oder der Warenräume, die durch die Kontaktkühlung weniger gekühlt werden, vorgesehen sind.

4. Warenpräsentationsmöbel nach einem der vorhergehenden Ansprüche, **dadurch gekennzeichnet, dass** der oder die Warenauslageböden (6, 6') und/oder der oder die Warenräume aus dem Warenpräsentationsmöbel entnehmbar ausgebildet sind.

## Claims

1. A goods presentation case, in particular a refrigerated display case (1), comprising at least one first heat exchanger (4, 4') for generating a refrigerated air stream (a, b, c) therein,
**characterized in that** there is provided at least one additional, separate closed refrigerant or refrigerant mixture circuit (7, 7') permitting contact cooling of the goods display shelf or shelves (6, 6') and/or of the goods space or spaces, said circuit having at least one second heat exchanger (5, 5'), said second heat exchanger(s) (5, 5') being arranged such that the refrigerated air stream (a, b, c) generated in the first heat exchanger(s) (4, 4') is passed at least in part through the second heat exchanger(s) (5, 5').

2. A goods presentation case according to claim 1,
**characterized in that** the additional, separate closed refrigerant or refrigerant mixture circuit or circuits (7, 7') are designed to be removable from the goods presentation case.

3. A goods presentation case according to claim 1 or 2,
**characterized in that** there are provided means for supplying the generated refrigerated air stream (a, b, c) to the goods display shelf or shelves (6, 6') and/or to the goods space or spaces, preferably to those regions of the goods display shelf or shelves (6, 6') and/or of the goods space or spaces that are refrigerated less by contact cooling.

4. A goods presentation case according to any of the preceding claims,
**characterized in that** the goods display shelf or shelves (6, 6') and/or the goods space or spaces are designed to be removable from the goods presentation case.

## Revendications

1. Meuble de présentation de produits, notamment comptoir frigorifique (1) avec au moins un premier échangeur de chaleur, dans lequel on génère un courant d'air refroidi (a, b, c) **caractérisé en ce qu'**il est prévu au moins un circuit de fluide frigorigène ou de mélange de fluide frigorigène supplémentaire séparé (7, 7') qui permet un refroidissement par contact du ou des étalages (6, 6') et/ou de la ou des chambres de stockage, ce circuit présentant au moins un second échangeur de chaleur (5, 5'), le ou les seconds échangeurs de chaleur (5, 5') étant disposés de telle manière que le courant d'air refroidi (a, b, c) généré dans le ou les premiers échangeurs de chaleur (4, 4') est mené au moins en partie à travers le ou les seconds échangeurs de chaleur (5, 5').

2. Meuble de présentation de produits selon la revendication 1, **caractérisé en ce que** le ou les circuits de fluide frigorigène ou de mélange de fluide frigorigène supplémentaires séparés (7, 7') sont réalisés de façon à pouvoir être enlevés du meuble de présentation de produits.

3. Meuble de présentation de produits selon la revendication 1 ou 2, **caractérisé en ce qu'**il est prévu des moyens pour amener le courant d'air refroidi (a, b, c) généré a l'étalage ou aux étalages (6, 6') et/ou à la ou aux chambres de stockage, de préférence dans les zones de l'étalage ou des étalages (6, 6') et/ou de la ou des chambres de stockage qui sont le moins refroidies par le refroidissement par contact.

4. Meuble de présentation de produits selon l'une des revendications précédentes, **caractérisé en ce que** ou les étalages (6, 6') et/ou la ou les chambres de stockage peuvent être enlevés du meuble de présentation de produits.
